# EUROPÄISCHE PATENTSCHRIFT

(11) **EP 0 591 563 B1**
(45) Veröffentlichungstag und Bekanntmachung des Hinweises auf die Patenterteilung: **09.07.1997**
(21) Anmeldenummer: 92116951.2
(22) Anmeldetag: 03.10.1992
(51) Int. Cl.: F24H 1/26

(54) **Heizkessel**
Boiler
Chaudière

(43) Veröffentlichungstag der Anmeldung: 13.04.1994
(73) Patentinhaber: CAPITO GmbH & Co Verwaltungsgesellschaft, D-57275 Neunkirchen (DE)
(72) Erfinder:

(56) Entgegenhaltungen:
- EP-A- 0 166 703
- DE-A- 4 111 232
- DE-U- 8 803 410
- DE-U- 9 015 265

## Beschreibung

Die Anmeldung betrifft einen Heizkessel nach dem Oberbegriff des Patentanspruchs 1. Derartige ähnliche Heizkessel sind bekannt.

**1. Die Offenlegungsschrift DE-A- 17 78 880** betrifft sowohl zweizügige als auch dreizügige Heizkessel. Dreizug-Heizkessel sind in den Patentansprüchen 9 bis 11 (Fig. 4 mit 27-31; und 5 mit 32-33) enthalten; die Konstruktionen der Dreizug-Heizkessel haben gewisse Ähnlichkeit mit dieser Erfindung.

**1.1. Folgende Merkmale** der o.a. Offenlegungsschrift sind in diesem Zusammenhang von Bedeutung:
**1.1.1.** Diese Konstruktion führt den dritten Zug durch verschieden gestaltete Rauchgas-Kanäle auf die Rückseite des Kessels.
**1.1.2.** Diese Kanäle des dritten Zuges sind in einer Vielzahl um die ganze Peripherie der Feuerkammer (18) verteilt und unmittelbar neben und abwechselnd zwischen den Kanälen des zweiten Zuges angeordnet, indem die Kanäle sowohl des zweiten wie des dritten Zuges entweder dieselbe Wand haben oder (besonders anschaulich dargestellt in Fig.32,33) unmittelbar aneinander liegen. **1.1.3.** Teilweise kommt hinzu, daß die Kanäle des dritten Zuges sogar von der Feuerkammer (erster Zug) nur durch eine metallische Wand getrennt sind.

**1.1.4.** Der Gesamt-Querschnitt der zweiten und derjenige der dritten Züge sind sich jeweils praktisch gleich. **1.1.5.** Die Konstruktionen weisen eine Vielzahl von Schweißnähten auf, die zum großen Teil von der zu erwärmenden Flüssigkeit und zugleich von einem Rauchgas-Zug berührt werden.
**1.1.6.** Die Produktionsvorgänge in dem Kessel und die Haltbarkeit des "Blindbodens" (Fig.5 und 33, Ziffer 22a) sind sehr problematisch.
**1.1.7.** Diese Konstruktionen benötigen einen großen Rauchgas-Sammelkasten, der den ganzen Umfang der Brennkammer umfaßt.

**1.2. Dies hat zur Folge:**

**1.2.1.** Die zweiten und sogar die dritten Gaszüge werden bis zum Austritt aus dem Heizkessel immer wieder aus den unmittelbar benachbart angeordneten heißeren Zügen aufgeheizt, und damit wird der Wärme-Übergang an die zu erwärmende Flüssigkeit verschlechtert.
**1.2.2.** Die Schwitzwasser-Bildung in den zweiten und insbesondere in den dritten Zügen an deren von der zu erwärmenden Flüssigkeit A umspülten Flächen tritt an der gesamten Peripherie der Trennwand zwischen Rauchgas und Flüssigkeit auf. Sie ist - bei gleichzeitig erforderlicher annehmbarer Heizleistung -, wenn überhaupt, nur sehr schwer beherrschbar.
Dies gilt noch verstärkt, wenn die Größe des Heizkessel-Außenmantels (nicht in Zeichnungen enthalten) die Länge der Gesamtbrennkammer einschließlich Abgas-Sammelkasten überschreitet, so daß letzterer damit voll von der kühlen, zu erwärmenden Flüssigkeit umspült ist.
**1.2.3.** Die Möglichkeit besonderer Führung oder Ausstattung oder unterschiedlicher Querschnitte von unterschiedlich heißen Heizgas-Zügen zwecks optimaler Gestaltung des Wärmeübergangs an die zu erwärmende Flüssigkeit ist nicht gegeben.
**1.2.4.** Die Verschmutzung der Züge, besonders der dritten Züge, ist sehr kritisch wegen zu niedriger Rauchgas-Geschwindigkeit.
**1.2.5.** Die Reinigung und Wartung erfordern einen hohen Aufwand.
**1.2.6.** Die Konstruktionen weisen viele Schweißverbindungen auf, die z.T. zusätzlich flüssigkeitsdicht und drucksicher sein müssen; dadurch sind sie anfällig gegen Undichtigkeiten.
**1.2.7.** Die Konstruktionen sind in der Herstellung sehr teuer.

**2. Die Offenlegungsschrift DE 33 44 858** betrifft einen dreizügigen Heizkessel mit dem Merkmal, daß der dritte Zug - separat von der Brennkammer - als Rohr oder als Rohrbündel durch das Heizmedium geführt wird.
Er hat folgende kritischen Punkte:
**2.1.** Der dritte Zug stellt praktisch eine eigene Brennkammer dar und liegt völlig im Kühlmedium. Die Vorkehrungen gegen Schwitzwasser-Bildung sind daher schwierig zu verwirklichen.
**2.2.** Die Lage des dritten Gas-Zuges ist festgelegt. Es fehlt die Variationsmöglichkeit der Position zur Erzielung eines optimalen Wärmeübergangs bei unterschiedlichen Bedingungen des Heizmedium-Raumes des Heizkessels.
**2.3.** Die konstruktiven Vorkehrungen für die Wartung (große Zugangstüre, zusätzliche Reinigungsöffnungen) und die Wartung selbst sind aufwendig.
**2.4.** Der gesamte Heizkessel ist wesentlich größer als ein normaler Heizkessel derselben Heizleistung.
**2.5.** Diese Konstruktion ist bei Heizkesseln mit größerem Heizmedium-Speicher, bei denen der Heizkessel-Außenmantel größer ist als die Länge der Brennkammer, besonders problematisch.
**2.6.** Die Herstell- und Reparaturschwierigkeiten und damit die entsprechenden Kosten sind relativ hoch.
**2.7.** Das Risiko der Undichtigkeit bei der Herstellung und durch Korrosion ist beachtlich.

**3. Die Gebrauchsmusterschrift DE-U-9015 265** betrifft einen Heizkessel, der Ähnlichkeiten mit dem Heizkessel der Anmeldung aufweist. Sie beschreibt aber nur scheinbar eine dreizügige Heizkessel-Brennkammer (s. 3.1.3. und 3.2.1. dieser Stellungnahme).

**3.1.** Ihre folgenden Merkmale sind in diesem Zusammenhang von Bedeutung:

**3.1.1.** Der Brennertopf (7) (Anspruch 1, Beschreibung Seite 7 Abs.3-4, Seite 9 Abs.3)
**3.1.1.1** reicht an seinem schornsteinseitigen Ende vorzugsweise bis auf einen in der Breite "s" rundum verbleibenden Spalt an einen irgendwie separat fest angebrachten Brennerraum-Verschlußdeckel (10) heran oder
**3.1.1.2** zieht sich bis zu diesem Brennerraum-Verschlußdeckel so lang hin wie die Rippen und weist dann anstelle des Spaltes rundum entsprechende Rauchgas-Durchgangsöffnungen auf.

**3.1.2.** Deren Feuerraum-Zarge (12) (Ansprüche 1+10-15, Beschr. Seite 4, Seite 6 Abs.6, Seite 7,Abs.1) im zweiten Zug
**3.1.2.1** weist eine bestimmte Art von Rippen (13) auf.
**3.1.2.2** ist mit einer separat fest angebrachten Feuerraumzargen-Stirnwand (20) geschlossen.

**3.1.3.** Deren dritter Zug wird durch "U-förmige Rauchgas-Verbindungsleitungen" gebildet (25) (Ansprüche 1-8, Beschr. Seite 5 Abs.1-5, Seite 8 Abs.3, Seite 9 Abs.4). **3.1.3.1** Die Rauchgas-mäßige Verbindung zwischen der Rauchgas-Staukammer (24) und der Rauchgas-Auslaßkammer (23) wird gebildet durch "Leitungen", "U-förmige Kanäle".
**3.1.3.2** Die Anzahl der Verbindungen reicht von "wenigstens eine" über "mehrere" bis zu "bevorzugt vier".
**3.1.3.3.** Die Positionierung der Leitungen ist möglichst gleichmäßig in der Feuerraum-Zarge zwischen den dort angebrachten Rippen verteilt, in "zumindest im wesentlichen gleicher Winkelteilung". Sie sollen "die von den Rippen gebildete Heizfläche ... durchsetzen".

**3.2.** Somit hat diese Konstruktion die folgenden negativen Merkmale/Auswirkungen:

**3.2.1.** Sie hat nur zwei und keine drei heizenden GasZüge. Der dritte "Zug" (einfach oder mehrfach) ist nur eine einfache Leitung (25) für den Rauchgas-Transport. **3.2.1.1.** Die Rauchgas-Leitungen stehen stark in Gefahr, entweder - bei kleinem Querschnitt - durch Ablagerungen zu verstopfen oder - bei großem Querschnitt - wegen zu geringer Erwärmung der Wandungen zu versotten.
**3.2.1.2.** Die (drei) Wandungen der (U-)Leitungen, die den Rauchgas-Zügen eins und zwei benachbart sind, werden durch diese wieder erwärmt und damit zugleich das Rauchgas in den Leitungen; diejenige Leitungswandung, die zugleich die Wandung der Feuerraumzarge bildet, wird zu stark abgekühlt.
**3.2.1.3** In den Rauchgas-Leitungen ist die Temperatur des Rauchgases oder der Leitungswandungen nicht mehr beeinflußbar mit den Folgen zu hoher Rauchgas-Temperatur und der Versottung.

**3.2.2.** Die vorstehenden Probleme sind bei den vorteilhaften Heizsystemen mit größerem Heizwasser-Speicher wegen deren thermischer Trägheit um so kritischer.
**3.2.3.** Der eingebaute Brennerraum-Verschlußdeckel (10) und die eingebaute Feuerraumzargen-Stirnwand (20) machen die Wartung oder eine Reparatur relativ aufwendig, weil man zusätzliche, bedienbare Reinigungsöffnungen einbauen und bedienen, bzw. fest eingebaute, im Wege stehende Konstruktionsteile zunächst entfernen muß.
**3.2.4.** Die Herstellkosten sind konstruktionsbedingt erkennbar viel höher.

**4.** Demgegenüber liegt der Erfindung die Aufgabe zugrunde, mittels eines einfachen, korrosionssicheren und einfach zu wartenden dritten Heizgas-Zuges die Heizgase von der Brennerseite zum Abgasrohr zu führen, den zweiten und den dritten Heizgas-Zug als optimale Wärmeübergabe-Flächen zu gestalten sowie besonders umweltschonende Abgaswerte (u.a. besonders niedriger NOₓ-Anteil), eine kompakte Bauart, besonders geeignet für Heizsysteme mit großem Heizwasser-Inhalt, und eine besonders kostengünstige Herstellung zu erreichen.

Diese Aufgabe wird mit den Merkmalen des Patentanspruchs 1 gelöst. Weitere vorteilhafte Ausgestaltung dieser Erfindung gehen aus den Unteransprüchen hervor.

**5.** Nachfolgend wird ein Ausführungsbeispiel der Erfindung anhand der Zeichnung erläutert:

**5.1.** In der Zeichnung ist schematisch ein Heizkessel gezeigt, der von den im Brenner erzeugten Heizgasen entsprechend den Pfeilen I, II und III in drei Zügen durchströmt wird. Die drei Züge sind zylindrisch geformt, und zwar wird der erste Heizgas-Zug (5) von einem die Brennerflamme mit Abstand umgebenden Hohlkörper (3) gebildet. Aus diesem treten die Heizgase nach Umkehrung an einer Prallwand (4) in den zweiten Heizgas-Zug (2) ein, der den Hohlkörper (3) unmittelbar allseitig in einem Ringspalt umgibt. Dieser zweite Heizgas-Zug ist zur Verbesserung des Wärmeübergangs mit geschlitzten Wärmeübergabe-Rippen (12) versehen, deren Zähne gegen die Heizgas-Strömung geneigt und/oder verschränkt sind (PA 9).

**5.2.** Daraufhin werden die Heizgase (vorzugsweise) nach unten in den dritten Heizgas-Zug (10) geleitet, der wie folgt ausgebildet ist:
**5.2.1.** Ein kleinerer, aber für die Strömung der Heizgase ausreichender Teil des Raumes des zweiten Heizgas-Zuges (2) wird durch eine Trennwand (9) abgeteilt.
Diese Trennwand ist auf solche Weise gestaltet und eingebaut, daß sie für die Heizgase in einem einzigen kompakten Kanal einen dritten Zug (10) bildet (PAe 1 - 4).
**5.2.1.1.** Dieser Kanal führt bis in den Abgas-Raum (7) hinein (PA 5).
**5.2.1.2.** Er hat nur einen Bruchteil des Querschnitts des zweiten Zuges (2) (i.d.R. 20 % - 30 %), und nur ein entsprechend kleiner Teil des Heizgases des zweiten Zuges (2) berührt die-gemeinsame Trennwand (9).
**5.2.1.3.** Der dritte Heizgas-Zug (10) wird an der für die Gesamtumstände vorteilhaftesten Stelle der Gesamtbrennkammer-Peripherie (1) positioniert (PA 4).
**5.2.1.4.** Der dritte Heizgas-Zug ist auf einfache Weise im Querschnitt variierbar.
**5.2.1.5.** Die Anbringung von geschlitzten Wärmeübergaberippen (12) im dritten Heizgas-Zug (10) auf der Heizmedium-führenden Fläche mit umgekehrter Neigung der Zähne entsprechend der Umkehrung des dortigen Gaszuges und/oder deren Verschränkung bewirken einen sehr wirkungsvollen Wärmeentzug kurz vor dem Übergang in das Abgas-Rohr (8) (PAe 9 und 10).
**5.2.1.6.** Der dritte Heizgas-Zug ist in der Wärmeübergabe-Fähigkeit einfach variierbar. Will man z.B. zweckmäßigerweise im dritten Heizgas-Zug die Abgas-Temperatur erhöhen, so läßt man einige Rippen entfallen und setzt hier Sperren ein (PA 11), die ein zu schnelles Durchziehen der Heizgase verhindern und den Druck in der Brennkammer erhöhen. Dadurch würde auch nach dem Reinigen die Entnahme der Verbrennungsrückstände nochmals erleichtert.

**5.2.2.** Die Trennwand (9)
**5.2.2.1.**ist parallel zur Wärmeübergabefläche (1) nach außen geformt (13) (PA 3). Dadurch bleibt die Größe der "heißen Brennkammer" (3) voll erhalten, und die optimale Verbrennung wird somit nicht beeinträchtigt.
**5.2.2.2.** Falls erforderlich, wird die Trennwand (9) einfach zusätzlich mit einer Isolierschicht versehen.
**5.2.2.3.** Die der "heißen Brennkammer" (3) zugewandte Seite der Trennwand oder eine andere Stelle der GesamtBrennkammer oder der Hohlkörper (3) weisen etwa 4 bis 6 Abstandhalter (13) auf (PA 6), die einen Abstand zwischen der "heißen Brennkammer" und der Trennwand (9) von etwa 5 bis 20 mm herstellen. Der entstehende Zwischenraum dient der Heizgas-Zirkulation aus dem zweiten Heizgas-Zug. Dadurch wird einerseits die "heiße Brennkammer" an dieser Stelle vor starker Aufheizung geschützt, andrerseits die starke Aufheizung der nicht Heizmedium-führenden Trennwand und damit des dritten Heizgas-Zuges verhindert. Damit dienen die angebrachten Abstand-Vorrichtungen (13) der weiterhin verbesserten Nutzung der Heizgas-Wärme.
Als Abstandhalter können auch Leit-Rippen (13) dienen und zugleich das Abgas auf die gewünschte Weise leiten. Sie sind im Winkel von z.B. ca. 30° schräg zum zweiten Heizgas-Zug aufgebracht (PA 7). Sie bewirken einen Heizgas-Zug zwischen der Trennwand (9) und der "heißen Brennkammer" (3), der durch die Schräglage der Rippen ständig gekühltes Heizgas von der benachbarten Heizmedium-führenden Fläche aufnimmt, sich erwärmt und die Wärme an die Heizmedium-führende Fläche auf der anderen Seite des dritten Heizgas-Zuges (10) wieder abgibt. Dadurch werden drei Seiten des dritten Heizgas-Zuges gegenüber dem ersten Heizgas-Zug ständig gekühlt.
**5.2.2.4.** Die Vorrichtung, die Trennwand (9) herauszunehmen, eröffnet durch die große Heizkessel-Türe der Brennerseite (6) völlig freien Zugang auch zu den sonst schwer zugänglichen Stellen des Heizkessels zum problemlosen Reinigen und Service (PA 8). Die Trennwand kann man zur Kühlung auch Heizmedium-führend gestalten, doch würden damit die Vorteile aus der Herausnehmbarkeit und aus der Erhaltung der vollen Größe der "heißen Brennkammer" entfallen, abgesehen von den hohen Kosten der Herstellung.
**5.2.2.5.** Die Trennwand (9) ist an ihrer der Prallwand (4) zugewandten Seite mit einer Prallscheibe (16) versehen, die die Mitte der Prallwand (4) darstellt und mit weiteren Prallsteinen die gesamte Prallwand (4) bildet (PA 14).

**5.3.** Die "heiße Brennkammer" (3)
**5.3.1.** erhält auf der der Trennwand (9) zugekehrten Seite eine Verlängerung (15) bis gegen die Prallwand (4) (PA 12). Diese Verlängerung überdeckt auch den Teil der Trennwand, der durch die "heiße Brennkammer" noch nicht überdeckt ist. Somit ist die gesamte Trennwand (9) gegen Strahlungswärme geschützt, und es bildet sich zwischen der Überdeckung und der Trennwand (mit Hilfe der oben erwähnten Abstand-Vorrichtungen (13)) eine kühlende Gasströmung.
**5.3.2.** Zur weiteren Verbesserung der Heizgas-Strömung kann man auf der Verlängerung (15) an ihrem Ende eine zusätzliche Prallscheibe anbringen, die im rechten oder größeren Winkel zu der Verlängerung angebracht ist und deren Oberfläche strömungsgünstig hergestellt ist.
**5.3.3.** Die Sicherungsbolzen (11)+(14) zur Arretierung der Trennwand (9) bewirken, daß die "heiße Brennkammer" (3) nur dann eingeschoben werden kann, wenn die Trennwand richtig eingebracht ist, und daß die Trennwand nach dem Einschieben der Brennkammer störungsfrei fixiert ist (PA 8).

**5.4.** Die erfindungsgemäße Konstruktion weist - je nach Ausführung - nur drei bis keine Heizgas/Heizmediumberührte Schweißnaht auf.

**5.5.** Der Abgas-Raum (7) ist sehr klein, berührt nur einen kleinen Ausschnitt der Peripherie der Gesamtbrennkammer (1) und ist dort mit Wärmeübergabe-Rippen ausgestattet (PA 10).

**6.** Aufgrund dieser Merkmale hat zusammenfassend die vorliegende Erfindung die folgenden Wirkungen:
**6.1.** Der dritte Heizgas-Zug stellt - neben dem zweiten Heizgas-Zug - eine vollwertige Wärmeübergabefläche dar. Durch aufgebrachte geschlitzte Wärmeübergabe-Rippen (12) wird diese Wärmeübergabe-Fläche zur optimalen Wirkung gebracht.
**6.2.** Er bringt die Heizgase auf die erwünschte dem Schornstein zugewandte Seite des Heizkessels zum Abgas-Rohr (8). Damit entfällt ein separater "Zug", der nur der Abgas-Ableitung dienen würde.
**6.3.** Die ganze Brennkammer bis zum Ende des Abgasrohres ist eine kompakte Einheit.
**6.4.** Durch den kleineren Querschnitt des dritten Abgas-Zuges wird die Strömungsgeschwindigkeit gerade des abgekühlten Gases stark erhöht und damit der Gefahr von Ablagerungen vorgebeugt.
**6.5.** Der Zug des Heizkessels und die Abgas-Temperatur sind den Erfordernissen entsprechend durch die Art der Konstruktion und durch die Variabilität besonders des dritten Heizgas-Zuges einfach beeinflußbar.
**6.6.** Die Kondensatbildung ist konstruktionsbedingt gut beherrschbar, und die Korrosionsgefahr ist minimal.
**6.7.** Die Gefahr einer Undichtigkeit durch Produktionsfehler ist minimal.
**6.8.** Die vorstehenden Eigenschaften des Heizkessels machen ihn auch besonders geeignet für Konstruktionen mit größerem Heizwasser-Speicher, bei denen die gesamte Brennkammer einschließlich des Abgas-Raumes (7) vom Heizmedium umgeben ist.
**6.9.** Für die Wartung oder eventuelle Reparatur ist dieser Heizkessel nach der Wegnahme von zwei Teilen ("heiße Brennkammer" (3) und Trennwand (9) mit Prallscheibe (16)) ohne Werkzeug durch die große Türe der Brennerseite (6) überall frei zugängig.
**6.10.** Die Herstellkosten sind niedrig.
**6.11.** Die erfindungsgemäße Konstruktion bietet durch die frühzeitige Wärmeableitung an der Flamme eine Minimierung der Schadstoff-Bildung.

## Patentansprüche

1. Heizkessel für flüssige oder gasförmige Brennstoffe mit drei zylindrischen Heizgaszügen, von denen der erste (5) von einem die Flamme mit Abstand umgebenden Hohlkörper (3) gebildet ist, aus dem die Heizgase nach Umkehrung an einer Prallwand (4) in den zweiten, den Hohlkörper (3) unmittelbar umgebenden Heizgas-zug (2) strömen und von dort, nach nochmaliger Umlenkung auf der Brennerseite (6) des Heizkessels, in den dritten Heizgaszug (10) eintreten, der dritte Heizgaszug (10) ein einziger, lediglich durch eine Trennwand (9) von dem zweiten Heizgaszug (2) abgeteilter und durch zweckentsprechende Gestaltung und Einbauten zur Wärmeübergabe an das Heizmedium hergerichteter Kanal ist und die Trennwand (9) und der Hohlkörper (3) zueinander auf Abstand gehalten sind.

2. Heizkessel nach Anspruch 1, dadurch gekennzeichnet, daß die Brennkammer (1) vorzugsweise einen kreisrunden oder auch einen ovalen oder rechteckigen Querschnitt hat mit entsprechend geformten Teilen, zum Beispiel Hohlkörper (3) oder Trennwand (9) oder Prallscheibe (16).

3. Heizkessel nach Ansprüchen 1 und 2, dadurch gekennzeichnet, daß die Trennwand (9) in ihrem Mittelbereich der Form des Hohlkörpers (3) folgend geformt ist.

4. Heizkessel nach Ansprüchen 1 bis 3, dadurch gekennzeichnet, daß die Trennwand (9) unterhalb, oberhalb, seitlich des ersten Heizgas-Zuges oder an beliebiger Position innerhalb des zweiten Heizgas-Zuges (2) angeordnet ist.

5. Heizkessel nach Ansprüchen 1 bis 4, dadurch gekennzeichnet, daß die Trennwand (9) bis in den Abgas-Raum (7) reicht, der die Peripherie der Gesamtbrennkammer (1) in dem Umfang des dritten Zuges umfaßt.

6. Heizkessel nach Ansprüchen 1 bis 5, dadurch gekennzeichnet, daß vorzugsweise auf der Trennwand (9) auf der Seite des zweiten Heizgaszuges oder an anderer Stelle der Brennkammer Abstandshalter (13) angebracht sind oder durch besondere Formgebung des Hohlkörpers an dieser Stelle Vorkehrungen getroffen sind, die einen Abstand von etwa 5 bis 20 Millimeter zwischen der Trennwand und dem Hohlkörper herstellen.

7. Heizkessel nach Anspruch 6, dadurch gekennzeichnet, daß die Abstandshalter (13) als Leit-Rippen ausgebildet sind, die im Winkel von etwa 30° schräg zur Richtung des zweiten Heizgaszuges verlaufen.

8. Heizkessel nach den Ansprüchen 1 bis 7, dadurch gekennzeichnet, daß die Trennwand (9) herausnehmbar ist, an dem der Brennerseite (6) zugewandten Ende durch Sicherungsbolzen (11) und den anliegenden Hohlkörper (3) fixiert ist und daß sie an dem anderen Ende durch einen weiteren Sicherungsbolzen (14) gegen zu weites Durchschieben gesichert ist.

9. Heizkessel nach den Ansprüchen 1 bis 8, dadurch gekennzeichnet, daß der zweite Heizgaszug (2) und der dritte Heizgaszug (10) mit geschlitzten Wärmeübergabe-Rippen (12) versehen sind, deren Zähne gegen die Gasströmung geneigt und/oder verschränkt geformt sind.

10. Heizkessel nach Patentanspruch 9, dadurch gekennzeichnet, daß die Neigung der Zähne der Wärmeübergabe-Rippen im dritten Heizgas-Zug in entgegengesetzter Richtung zu den Zähnen der Wärmeübergabe-Rippen des zweiten Heizgas-Zuges ausgeführt ist und die Rippen bis in den Abgas-Raum (7) reichen.

11. Heizkessel nach Anspruch 9 oder 10, dadurch gekennzeichnet, daß in dem dritten Heizgas-Zug (10) einige (z.B. vier) Wärmeübergabe-Rippen fortgelassen sind und dieser Raum durch Sperren geschlossen ist.

12. Heizkessel nach den Ansprüchen 1 bis 11, dadurch gekennzeichnet, daß der Hohlkörper (3) auf der Seite, die der Trennwand (9) zugewandt ist, eine Verlängerung (15) aufweist, die mit dem Hohlkörper (3) zusammen die ganze Trennwand (9) in einem bestimmten Abstand überdeckt.

13. Heizkessel nach Anspruch 12, dadurch gekennzeichnet, daß auf der Verlängerung (15) an deren Ende vor der Prallwand (4) eine Prallscheibe im rechten oder größeren Winkel zu der Verlängerung angebracht ist und deren Oberfläche strömungsgünstig hergestellt ist.

14. Heizkessel nach den Ansprüchen 1 bis 13, dadurch gekennzeichnet, daß eine Prallscheibe (16) auf der Trennwand (9) angebracht ist und zusammen mit weiteren Prallsteinen die gesamte Prallwand (4) bildet.

## Claims

1. heating boiler for liquid or gaseous combustibles with three cylindrical heating flues, the first of which (5) being formed by a hollow body (3) which distantly surrounds the flame; after having been reversed at the deflector (4); the heating gases flow from this hollow body into the second heating flue (2) which is closely surrounded by the hollow body (3); from there they flow into the third heating flue (10) after repeated reversing at the burner side (6) of the heating boiler. The third heating flue (10) is one single channel which is only separated from the second heating flue by a partition wall (9) and is designed and equipped with mounting parts for heat transmission to the heating medium. The partition wall (9) and the hollow body (3) are distant from each other.

2. heating boiler according to claim 1, characterized by a combustion chamber (1) preferably having a circular or oval or rectangular cross section with correspondingly formed parts, such as hollow body (3) or partition wall (9) or deflector plate (16).

3. heating boiler according to claims 1 and 2 characterized by a partition wall whose central part (9) is adjusted to the form of the hollow body (3).

4. heating boiler according to claims 1 - 3 characterized by a partition wall (9) being arranged below or above or at the side of the first heating flue or at any position within the second heating flue (2).

5. heating boiler according to claims 1 - 4 characterized by a partition wall (9) extending to the exhaust gas chamber (7), which comprises the whole periphery of the combustion chamber (1) in the extent of the third heating flue.

6. heating boiler according to claims 1 - 5, characterized by distance pieces (13) preferably being installed on the partition wall (9) at the side of the second heating flue or at another point of the combustion chamber or characterized by a special form of the hollow body at this point ensuring a distance of approximately 5 - 20 mm between the partition wall and the hollow body.

7. heating boiler according to claim 6 characterized by distance pieces (13) being designed as heat transmitting ribs which are in an angle of 30 ° to the direction to the second heating flue.

8. heating boiler according to claims 1 - 7 characterized by a removable partition wall (9) whose end - being directed to the burner side (6) - is fixed by safety pins (11) and the adjoining hollow body (3) and whose other end is protected against excessive pushing through by means of a further safety pin (14).

9. heating boiler according to claims 1 - 8 characterized by the second heating flue (2) and the third heating flue (10) both being equipped with slotted heat transmitting ribs (12) with teeth which are inclined towards the opposite direction of the gas flow and / or formed crosswise.

10. heating boiler according to claim 9, characterized by the incline of the teeth of the heat transmitting ribs in the third heating flue being in opposite direction to the teeth of the heat transmitting ribs of the second heating flue and the ribs extending to the exhaust gas chamber (7).

11. heating boiler according to claim 9 or 10 characterized by some (for example 4) eliminated heat transmitting ribs in the third heating flue (10) and this space being closed by interlocks.

12. heating boiler according to claims 1 - 11 chararcterized by the hollow body (3) having an elongation (15) at the side, which faces the partition wall (9), covering the whole partition wall (9) together with the hollow body (3) in a certain distance.

13. heating boiler according to claim 12 characterized by a deflector plate being installed on the end of the elongation (15) in front of the deflector (4) in a rectangular or bigger angle to the elongation having a surface which is flow-promoting.

14. heating boiler according to claims 1 - 13 characterized by a deflector plate (16) being installed on the partition wall (9) and making up the whole deflector (4) together with further deflector stones.

## Revendications

1. Chaudière de chauffage prévue pour des combustibles liquides ou gazeux et présentant trois carneaux cylindriques pour gaz de chauffage, dont le premier (5) est formé d'un corps creux (3) enveloppant la flamme à une certaine distance, dont les gaz de chauffage s'écoulent, après renvoi par une chicane (4) dans le deuxième carneau (2) qui enveloppe directement le corps creux (3) et de là, après un nouveau renvoi sur le côté à brûleur (6) de la chaudière, pénètrent dans le troisième carneau (10) pour gaz de chauffage, ce troisième carneau (10) étant constitué d'un canal unique séparé du deuxième carneau (2) par une cloison séparatrice (9) et présentant une géométrie et des inserts appropriés pour transmettre la chaleur au fluide caloporteur, et la cloison séparatrice (9) et le corps creux (3) étant maintenus à une certaine distance l'un de l'autre.

2. Chaudière de chauffage selon la revendication 1, caractérisée en ce que la chambre de combustion (1) présente une section de préférence ronde ou aussi une section ovale ou rectangulaire avec des pièces conformées en conséquence, par exemple un corps creux (3) ou une cloison séparatrice (9) ou un disque-chicane (16).

3. Chaudière de chauffage selon les revendications 1 et 2, caractérisée en ce que la cloison séparatrice (9) a été, dans sa partie médiane, conformée pour suivre la forme du corps creux (3).

4. Chaudière de chauffage selon les revendications 1 à 3, caractérisée en ce que la cloison séparatrice (9) est disposée en-dessous du, au-dessus du, latéralement au premier carneau à gaz de chauffage, ou dans une position quelconque à l'intérieur du deuxième carneau (2) à gaz de chauffage.

5. Chaudière de chauffage selon les revendications 1 à 4, caractérisée en ce que la cloison séparatrice (9) pénètre jusque dans le compartiment à gaz brûlés (7) lequel englobe la périphérie de la chambre de combustion complète (1) à hauteur de la circonférence du troisième carneau.

6. Chaudière de chauffage selon les revendications 1 à 5, caractérisée en ce que des écarteurs (13) sont fixés de préférence sur la cloison séparatrice (9) sur le côté du deuxième carneau à gaz de chauffage ou en un autre endroit de la chambre de combustion, ou en ce que par conformation particulière du corps creux en cet endroit des précautions ont été prises pour créer un écart compris entre 5 et 20 millimètres environ entre la cloison séparatrice et le corps creux.

7. Chaudière de chauffage selon la revendication 6, caractérisée en ce que les écarteurs (13) sont conformés en nervures directrices dont le tracé forme un angle d'environ 30° par rapport à la direction du deuxième carreau à gaz de chauffage.

8. Chaudière de chauffage selon les revendications 1 à 7, caractérisée en ce que la cloison séparatrice (9) est amovible, qu'elle est fixée par des boulons de retenue (11) et par le corps creux en applique (3), contre l'extrémité regardant le côté brûleur (6), et en ce qu'à l'autre extrémité elle est retenue par un autre boulon (14) qui empêche son glissement excessif.

9. Chaudière de chauffage selon les revendications 1 à 8, caractérisée en ce que le deuxième carreau à gaz de chauffage (2) et le troisième carreau à gaz de chauffage (10) sont équipés de nervures fendues (12) chargées de transmettre la chaleur et dont la denture est inclinée dans le sens opposé à celui d'écoulement des gaz et/ou est conformée en zigzag.

10. Chaudière de chauffage selon la revendication 9, caractérisée en ce que l'inclinaison des dents des nervures chargées de transmettre la chaleur dans le troisième carneau à gaz de chauffage sont inclinées dans un sens opposé aux dents des nervures chargées de transmettre la chaleur dans le deuxième carneau à gaz de chauffage, et en ce que ces nervure pénètrent jusque dans le compartiment à gaz brûlés (7).

11. Chaudière de chauffage selon les revendications 9 ou 10, caractérisée en ce que dans le troisième carneau à gaz de chauffage (10) quelques (par exemple quatre) nervures chargées de transmettre la chaleur ont été allongées et en ce que ce compartiment est fermé par des verrouillages.

12. Chaudière de chauffage selon les revendications 1 à 11, caractérisée en ce que le corps creux (3) situé du côté regardant la cloison séparatrice (9) présente une prolongation (15) qui, avec le corps creux (3), recouvre toute la cloison séparatrice à une certaine distance.

13. Chaudière de chauffage selon la revendication 12, caractérisée en ce que contre l'extrémité de la prolongation (15) située devant la cloison séparatrice (4) est fixé un disque-chicane formant un angle à 90° ou plus par rapport à la prolongation et que sa surface a été réalisée favorable à l'écoulement.

14. Chaudière de chauffage selon les revendications 1 à 13, caractérisée en ce qu'un disque-chicane (16) est fixé contre la cloison séparatrice (9) et qu'avec d'autres blocs-chicanes il forme l'ensemble de la cloison séparatrice (4).
